# EUROPÄISCHE PATENTSCHRIFT

(11) **EP 1 335 825 B1**
(45) Veröffentlichungstag und Bekanntmachung des Hinweises auf die Patenterteilung: **18.08.2004**
(21) Anmeldenummer: 01980502.7
(22) Anmeldetag: 20.10.2001
(51) Int. Cl.: B31F 1/07

(54) **STANZVORRICHTUNG**
PUNCHING DEVICE
DISPOSITIF DE POINCONNAGE

(30) Priorität: 10.11.2000 DE 20019097 U
(43) Veröffentlichungstag der Anmeldung: 20.08.2003
(73) Patentinhaber: MAN Roland Druckmaschinen AG, 63075 Offenbach (DE); WSD Stanzwerkzeuge für die Druckindustrie, 48529 Nordhorn (DE)
(72) Erfinder: WEGTER, Bernd, 48529 Nordhorn (DE)
(74) Vertreter: Stahl, Dietmar, Dipl.-Ing.
(86) Internationale Anmeldenummer: PCT/EP2001/012150
(87) Internationale Veröffentlichungsnummer: WO 2002/038367

(56) Entgegenhaltungen:
- EP-A- 0 596 390
- US-A- 3 824 927
- US-A- 3 885 497
- US-A- 4 116 594

## Beschreibung

Die Erfindung betrifft eine Vorrichtung nach dem Oberbegriff des Anspruches 1 und nach dem Oberbegriff des Anspruchs 5.

Abgesehen von reinen Stanzmaschinen mit oszillierenden Werkzeugen, wie sie in der blechverarbeitenden Industrie bekannt sind, gibt es auch für den Bereich der papierverarbeitenden Industrien Stanzvorrichtungen, in denen ausschließlich Stanzwerkzeuge zur Anwendung kommen. Es ist jedoch auch bekannt, Walzen oder Zylinder, die an sich zum Drucken vorgesehen sind und beispielsweise als Druck-, Form- oder Gummizylinder bezeichnet werden, mit um diese Zylindern gebogen verlaufenden Bearbeitungswerkzeugen zu versehen. Auf diese preisgünstige Weise können mit den in einer Druckerei ohnehin vorgesehenen Arbeitsmitteln zusätzlich zu den reinen Druckvorgängen auch Stanz-, Perforier-, Rill- oder Prägevorgänge an den bedruckten oder noch zu bedruckenden Papier- oder Kartonbogen durchgeführt werden.

Wie Drucktücher um die Gummizylinder herumgeführt und an diesen eingespannt werden können, sind auch die vorerwähnten Bearbeitungswerkzeuge derart ausgestattet, dass sie auf Gummizylinder aufgespannt werden können. Alternativ ist es insbesondere für größere zu stanzende Losgrößen bekannt, die Bearbeitungswerkzeuge auf einen Zylinder eines Druckwerkes in einer Druckmaschine zu kleben.

In beiden Fällen ist jedoch nachteilig, dass vergleichsweise großformatige Bearbeitungswerkzeuge verwendet werden. Diese Bearbeitungswerkzeuge müssen beispielsweise sehr aufwendig und damit teuer gefertigt werden, wenn beispielsweise das komplette Format eines Stanzbleches bis auf die Stanzlinien abgeätzt werden soll. Derartige eingespannten, großformatige Stanzbleche lassen sich zudem nur schlecht positionieren, so dass Lagekorrekturen zur Anpassung des Stanzbildes an die zu verarbeitenden Bogen nach dem erstmaligen Einspannen der Stanzbleche mit erheblichem Aufwand verbunden sind. Bei aufgeklebten Stanzblechen ist der Aufwand zur Neupositionierung und Korrektur der Lage der Stanzbleche noch größer.

Über das Stanzen an sich hinaus sind an Druckmaschinen zur sogenannten Inlinefertigung von Druckbögen auch Arbeitsvorgänge zum Rillen, Perforieren oder Prägen bekannt. Diese stellen quasi Spezialfälle des Stanzens dar und werden bislang mit vergleichbaren Arbeitsmitteln wie das Stanzen selbst durchgeführt.

Weiterhin sind in inline angeordneten Einrichtungen zur Weiterverarbeitung an Druckmaschinen auch Mittel zum Eindrucken oder Beschichten bekannt. Auch in diesen Fällen ist die Ausrichtung der entsprechenden Werkzeuge auf die erforderliche Arbeitsposition ein bekanntes Problem, das teilweise sogar mit großem maschinellem Aufwand zu lösen versucht wird.

Weiterhin sind auch Bearbeitungsmaschinen bekannt, bei denen sowohl ebene als auch ebene und zylindrische Arbeitsflächen einander gegenüberstehen. Auch in derartigen Maschinen zur Weiterverarbeitung von Bedruckstoffen oder Verpackungsmaterialien ist die Anbringung von Bearbeitungswerkzeugen ein bekanntes Problem. Die Anbringung der Bearbeitungswerkzeuge auf ebenen oder gebogenen Flächen unterscheidet sich bei diesen Verfahren nicht grundsätzlich von den rein rotativen Bearbeitungsverfahren. Auch hier kommt beispielsweise bei einem rotativ wirkenden Bearbeitungswerkzeug, das mit einer ebenen Gegenfläche zusammenarbeitet, die beschriebene Problematik zum Tragen. Bei ebenen Bearbeitungswerkzeugen, fallen lediglich die speziellen Bedingungen für die Positionierung infolge der Krümmung weg. Der Zusammenhang des hohen Aufwandes eines vollflächigen Bearbeitungswerkzeuges gegenüber einer gegebenenfalls nur kleinen wirklichen Arbeitsfläche ist gleich zu dem vorher beschriebenen Zustand.

Aus der US-A-3 824 927 ist Anordnung einer laminierten magnetischen Druckwalze bekannt geworden. Hierin sind auf der Oberfläche der Druckwalze eine Mehrzahl von Klemmeinrichtungen innerhalb der Arbeitsfläche der Druckwalze vorgesehen. Mittels dieser Klemmvorrichtungen kann ein gebogenes Sattelelement allseitig auf der Oberfläche der Druckwalze festgeklemmt werden. Auf dem so festgelegten Sattelelement kann wiederum ein magnetischer Bogen aufgelegt werden, der mittels einer adhäsiven Zwischenschicht zusätzlich gesichert werden kann. Mit dem magnetischen Bogen ist auf dessen Außenseite mittels eines adhäsiven Materials beispielsweise eine Druckplattenelement verbunden.

Der Erfindung liegt daher die Aufgabe zugrunde, eine gattungsgemäße Vorrichtung dahingehend zu verbessern, dass sie preisgünstig auch für kleinere Losgrößen verwendbar ist, sowie eine schnelle und problemlose Handhabung von Bearbeitungswerkzeugen, z.B. Stanzblechen oder Druckformen, beim Anbringen und Entnehmen, insbesondere aber auch bei erforderlichen Neupositionierungen der Bearbeitungswerkzeuge, ermöglicht.

Diese Aufgabe wird durch gattungsgemäße Vorrichtungen mit den kennzeichnenden Merkmalen der Ansprüche 1 und 5 gelöst.

Die Erfindung schlägt mit anderen Worten vor, keine komplett um den Zylinderumfang verlaufenden Bearbeitungswerkzeuge zu verwenden, sondern ermöglicht vielmehr die Verwendung preisgünstiger kleiner Bearbeitungswerkzeuge, z.B. Stanzbleche, die haftend auf dem Zylinder befestigt werden und deren Position auch danach noch auf einfache Weise korrigiert werden kann. Selbst zum Stanzen im Bereich der Papier- und Karton-Verarbeitung reicht überraschenderweise eine lösbar haftende Verbindung zur Festlegung der Bearbeitungswerkzeuge aus, um diese Bearbeitungswerkzeuge vor unerwünschten Verschiebungen auf dem Zylinder zu sichern.

Als "Haften" wird dabei eine Verbindung zwischen Bearbeitungswerkzeug und Zylinder bezeichnet, die es erlaubt, das Bearbeitungswerkzeug ohne zusätzliche Befestigungsmittel wie Schrauben, stark haftende Kleber o. dgl. ausreichend fest auf dem Zylinder festzulegen und später wieder von dem Zylinder abzunehmen, ohne die Zuhilfenahme von kraftunterstützenden Werkzeugen, Lösungsmitteln oder dgl.. Da z. B. Stanzbleche häufig aus einem ferromagnetischen Blech bestehen, kann z. B. der Zylinder mit Magneten bzw. einer Magnetfolie versehen sein.

Die Haftungsvermittlung kann entweder auf dem Zylinder vorgesehen sein, beispielsweise als magnetische Beschichtung, oder sie kann auf den Bearbeitungswerkzeugen vorgesehen sein, beispielsweise ebenfalls in Form einer magnetischen Beschichtung.

Es kann jedoch auch vorgesehen sein, zwischen Zylinder und Bearbeitungswerkzeug ein Zwischenelement in Form eines sogenannten Trägers zu verwenden, der beispielsweise insofern ähnlich einem Drucktuch ausgestattet sein kann, als dass dieser Träger in an sich bekannter Weise auf vorhandene Zylinder aufgespannt werden kann. Der Träger ermöglicht dann seinerseits die haftende Festlegung der Bearbeitungswerkzeuge. Somit können unerwünschte Veränderungen auf der Oberfläche des Zylinders, wie Kratzer oder Verschmutzungen, die ggf. aus der Handhabung der Bearbeitungswerkzeuge resultieren könnten, zuverlässig vermieden bzw. auf den Träger verlagert werden, der vergleichsweise preisgünstig ausgetauscht werden kann.

Der Träger kann lediglich als Schutz für den Zylinder zur Festlegung der ihrerseits haftend ausgestatteten Bearbeitungswerkzeuge vorgesehen sein, oder er kann seinerseits haftend ausgestattet sein.

Ein derartiger Träger kann aus einem textilen Werkstoff bestehen, der an seiner äußeren Oberfläche magnetisch wirkend ausgestattet ist: er kann z. B. eingewobene magnetische Streifen enthalten, oder mit einer Magnetfolie bzw. einzelnen Magneten an seiner Oberfläche versehen sein.

Insbesondere, wenn auf dem Träger eine magnetische Haftung von Stanzblechen vorgesehen ist, kann der Träger vorteilhaft eine ferromagnetische Schicht aufweisen bzw. einen Unterbau aus einer ferromagnetischen Blechplatte oder einer besonders leicht biegsamen und an den Zylinder anpassbaren Blechfolie aufweisen. Es ergibt sich hierdurch ein sogenannter Umkehreffekt, welcher die Magnetkraft auf der von dem Unterbau abgewandten Oberfläche des Magneten verstärkt, so dass auch bei einer vergleichsweise dünnen und schwach wirkenden Magnetschicht ein sicherer und zuverlässiger Halt der Stanzbleche erzielt wird.

Bei der Verwendung von Magnetfolien für den Träger von Bearbeitungswerkzeugen kann vorteilhaft auf Magnetfolie mit einer besonders vorteilhaften Polteilung zurückgegriffen werden. Derartige Magnetfolien sind an sich bekannt. Eine besonders vorteilhafte Haftfähigkeit ergibt sich infolge der verstärkten Magnetkraft beispielsweise bei der Verwendung von ca. 1 mm starken Magnetfolien. Für den genannten Fall stellt sich ein optimiertes Verhältnis zwischen der erreichbaren Magnetkraft und der durch die Dicke der Magnetfolie veränderten Zuordnung des Bearbeitungswerkzeuges auf dem Träger bezüglich der Kinematik bzw. Mechanik des Bearbeitungsvorganges ein.

Vorteilhaft kann entweder der Zylinder selbst oder der Träger auf der Oberfläche mit Hilfslinien versehen sein, ähnlich wie dies aus dem Bereich technischer Zeichnungen als "Millimeterpapier' bekannt ist. Auf diese Weise lässt sich besonders einfach eine korrekte Positionierung der Bearbeitungswerkzeuge erzielen und Überprüfen bzw. Korrekturen können auf diese Weise passgenau und zuverlässig durchgeführt werden.

Wenn ein Träger für die Bearbeitungswerkzeuge vorgesehen ist, der seinerseits auf dem Zylinder, beispielsweise einem herkömmlichen Gummizylinder, befestigt wird, so kann diese Befestigung mit Spannschienen erfolgen, wie sie aus dem Bereich der Druckindustrie für die Verwendung von Drucktüchem bekannt sind. Die Verbindung einer Magnetfolie mit dem Unterbau, also einer z. B. textilen oder metallischen oder aus Kunststoff bestehenden Platte bzw. Folie kann durch Verklebung, Verstiftung oder Verschmelzung erfolgen, um eine zuverlässige Fixierung der die Haftfähigkeit gebenden Schicht mit diesem Unterbau des Trägers sicherzustellen.

Wenn der Träger eine entsprechende Stabilität besitzt, kann er anstatt auf zylinderförmigen Arbeitsmitteln auch auf ebenen Arbeitsmitteln wie z. B. Flachbett-Arbeitsmaschinen eingesetzt werden. Hierbei kann die Haftfähigkeit des Trägers auf ferromagnetischen Untergründen vorteilhaft genutzt werden. Der Träger hält sich selbst und das Bearbeitungswerkzeug quasi selbsttätig auf der Arbeitsfläche der Arbeitsmaschine fest. Auf eine Klemmung des Trägers kann aber auch dann nicht ohne weiteres verzichtet werden, da ja für eine exakte Sicherung der Lage bzw. Positionierung des Bearbeitungswerkzeuges inklusive des Trägers Sorge getragen werden muß.

Als Bearbeitungswerkzeuge kommen Stanz-, Perforier-, Rill-, Präge-, Eindruck- oder Spot-Beschichtungs-Platten in Frage. Die Bearbeitungswerkzeuge können auch linienförmig ausgeprägt sein oder eine andere beliebige, dem gewünschten Arbeitsbereich angepasste Form besitzen.

Als besonderer Vorteil der erfindungsgemäßen Vorrichtung ist hervorzuheben, dass beliebige Bearbeitungswerkzeuge auf einfachste Weise innerhalb der Bearbeitungsmaschinen ausgetauscht werden können, ohne dass der der haftenden Befestigung der Bearbeitungswerkzeuge dienende Träger aus der Maschine entnommen werden muß. Selbst die Nachpositionierung der Bearbeitungswerkzeuge kann innerhalb der Bearbeitungsmaschine erfolgen.

Ausführungsbeispiele der Erfindung werden anhand der rein schematischen Zeichnungen im folgenden näher erläutert.

Dabei zeigt:
- Fig. 1: den Aufzug in einer Druckmaschine,
- Fig. 2: einen Querschnitt durch einen Träger mitsamt einem Stanzblech,
- Fig. 3: eine Draufsicht auf den Träger und ein Stanzblech und
- Fig. 4: ein Stanzblech nach dem bisherigen Stand der Technik.

In Fig. 1 ist mit 1 ein walzenförmiger Zylinder bezeichnet, der in einer Druckmaschine, vorzugsweise einer Offsetdruckmaschine, in der Regel bereits vorhanden ist und der beispielsweise als sogenannter Gummizylinder benutzt wird. Auf dem Zylinder 1 ist in an sich bekannter Weise ein Träger 2 aufgespannt, wie dies vom Aufspannen der Drucktücher auf einem Gummizylinder bekannt ist. Der Träger 2 weist ein Stanzblech 3 auf, welches mit Erhebungen 4 versehen ist, wobei mehrere, fortlaufend angeordnete derartiger Erhebungen 4 sogenannte Stanzlinien ergeben.

Ein zu stanzender Papier- oder Kartonbogen kann zwischen den Zylinder 1 und einen Gegendruckzylinder 5 geführt werden, wobei sich die Spitzen der Erhebungen 4 bis nahezu an die Oberfläche des Gegendruckzylinders 5 erstrecken, so dass der zwischen den Zylinder 1 und den Gegendruckzylinder 5 geführte Papier- bzw. Kartonbogen an den entsprechenden Stellen geschnitten oder perforiert wird.

Fig. 2 zeigt den Aufbau des Trägers 2: Das Stanzblech 3 wird durch eine Magnetfolie 6 gehalten. Diese Magnetfolie 6 stellt die obere bzw. äußere, die Haftfähigkeit herstellende Schicht des Trägers 2 dar. Sie ist mittels einer Klebstoffschicht 7 auf einen Unterbau 8 des Trägers 2 aufgeklebt, wobei dieser Unterbau 8 aus einer ferromagnetischen Schicht in Form eines Stahlbleches bzw. einer Stahlfolie besteht. Das Stahlblech bzw. die Stahlfolie ist derart biegsam, ebenso wie die Magnetfolie 6, dass der gesamte Träger 2 um einen Zylinder 1 herumgelegt werden kann und in an sich bekannter Weise an dem Zylinder 1 befestigt werden kann. Beispielsweise kann dies mittels entsprechender Spannschienen erfolgen.

Der ferromagnetische Unterbau 8 des Trägers 2 bewirkt eine durch die gebogenen Pfeile in Fig. 2 angedeutete Umkehrwirkung innerhalb der Magnetfolie 6, so dass eine besonders hohe Haltekraft an der äußeren Oberfläche der Magnetfolie 6 bewirkt wird und damit eine besonders zuverlässige Fixierung der Stanzbleche 3. Andererseits kann das Stanzblech 3 problemlos vom Träger 2 abgenommen werden, da es nicht fest mit dem Träger 2 verbunden ist, wie verklebt oder verschraubt, sondern an dem Träger 2 lediglich haftet. So ist für Korrekturen eine problemlose und stufenlose, feinfühlige Neupositionierung des Stanzbleches 3 möglich. Ebenso können problemlos die Stanzbleche 3 anders angeordnet bzw. anders ausgestattete Stanzbleche 3 an dem Zylinder 1 verwendet werden, so dass eine preisgünstige, schnelle und flexible Umrüstung möglich ist, die sogar die wirtschaftliche Stanzbearbeitung kleinerer Losgrößen ermöglicht.

Fig. 3 zeigt eine Draufsicht auf einen Träger 2 mit einem darauf haftenden Stanzblech 3. Es wird deutlich, dass die Abmessungen des Stanzbleches 3 im Verhältnis zur Größe des Trägers 2 sehr klein gewählt werden können, so dass die aufwendige Bearbeitung zur Herstellung des Stanzbleches 3 erheblich reduziert und damit die Kosten des Stanzbleches 3 erheblich verringert werden können gegenüber einem Stanzblech, welches sich in an sich bekannter Weise um den gesamten Umfang der Zylinder erstrecken würde und etwa die Größe des Trägers 2 aufweisen würde.

Erfindungsgemäß wird statt dessen vorgeschlagen, um den gesamten Umfang des Zylinders lediglich den immer wieder zu verwendenden Träger anzuordnen, so dass lediglich in den Bereichen, wo Stanzlinien vorgesehen sind, die entsprechenden Bearbeitungswerkzeuge vorgesehen sein müssen, die dementsprechend klein und preisgünstig ausgestattet sein können. Fig. 3 zeigt ein solches Stanzblech 3 mit mehreren jeweils L-förmigen Stanzlinien.

Das Stanzen ist lediglich eine mögliche Arbeitsweise zur Inlinefertigung von Papier- oder Kartonprodukten innerhalb einer Druckmaschine. Ebenso kann vorgesehen werden, anstatt der Stanzwerkzeuge auch Bearbeitungswerkzeuge zum Perforieren, Rillen oder Prägen vorzusehen. Derartige Bearbeitungswerkzeuge sind häufig flächenmäßig klein ausgebildet. So sind Perforier- oder Rillwerkzeuge meist linienförmig ausgebildet. Prägewerkzeuge haben ein relativ kleine Ausdehnung und können flächenmäßig auf ein lokal begrenztes Prägemuster z. B. ein Wappen beschränkt sein. Diese Bearbeitungswerkzeuge werden in aller Regel ebenso wie Stanzwerkzeuge aus ferromagnetischem Material hergestellt. Daher können sie direkt, d. h. ohne Hilfsmittel, lösbar haftend auf einen Träger aufgebracht werden, der aus einer Magnetfolie gebildet ist. Die Anbringung und Ausrichtung der entsprechenden Bearbeitungswerkzeuge ist auf einfachste Weise auch innerhalb der benutzten Arbeitsmaschine möglich.

Weiterhin ist es möglich innerhalb einer Druckmaschine an bestimmten Stellen Eindrucke oder spezielle Beschichtungen vorzusehen. Hierbei kann auch das sogenannte Spot-Lackieren in Betracht kommen. In diesem Fall ist dem Zylinder, der der Befestigung der Arbeitswerkzeuge dient, eine Auftragvorrichtung für Beschichtungsfluide oder Druckfarben zugeordnet. Dies Auftragvorrichtung arbeitet in bekannter Art und Weise mit der jeweiligen Oberfläche eines Bearbeitungswerkzeuges auf dem entsprechenden Zylinder zusammen. Die Oberfläche des Bearbeitungswerkzeuges kann in der Art eines Gummituches, einer Druckplatte oder einer Kunststoffschicht auf einer folienartigen Trägerschicht ausgebildet sein. Das Bearbeitungswerkzeug kann in diesem Fall auch zwischen der Trägerschicht und der Oberfläche mit einer kompressiblen Schicht aus elastischem, geschäumten oder porösem Material versehen sein. Die Zwischenschicht kann dämpfende Eigenschaften gegenüber der Beanspruchung des Arbeitsvorganges aufweisen.
In gleicher Weise, wie weiter oben beschrieben, können entsprechende Bearbeitungswerkzeuge zum Einbringen lokaler Druckmuster, einzelner Druckbilder oder flächenmäßig begrenzter Oberflächenbeschichtungen vorgesehen werden. Zur lösbar haftenden Anbringung von Bearbeitungswerkzeugen dieser Art ist deren Rückseite ferromagnetisch ausgestattet vorgesehen. Bei ferromagnetischer Ausstattung kann ein derartiges für das Drucken oder Beschichten geeignetes Bearbeitungswerkzeug auf beliebigen Positionen des mit einer magnetischen Folie versehenen Trägers bzw. des Zylinders leicht lösbar und auf einfachste Weise positionierbar angebracht werden. Die Anbringung und Ausrichtung der entsprechenden Druck- oder Beschichtungswerkzeuge ist auf einfachste Weise auch innerhalb der benutzten Arbeitsmaschine möglich.

Schließlich ist die beschrieben Art der Befestigung von Bearbeitungswerkzeugen zur Behandlung von Papier- oder Kartonprodukten nicht nur auf zylindrischen Arbeitselementen wie Zylindern möglich. In gleicher Weise kann diese Befestigungsart in Arbeitsmaschinen mit flachen Arbeitselementen eingesetzt werden. In derartigen, sogenannten Flachbett-Arbeitsmaschinen wird die Arbeitsfläche, wie eingangs beschrieben, durch eine oszillierende Hubbewegung gegenüber dem zu verarbeitenden Papier- oder Kartonmaterial eingesetzt. Auch hier können, wie in der oben beschriebenen Weise, die Bearbeitungswerkzeuge lösbar haftend an einem Träger angebracht werden. Dieser Träger ist in vergleichbarer Art und Weise auf der Arbeitsfläche der Arbeitsmaschine festgelegt. Er ist in diesem Fall nicht gebogen, sondern eben auf der Arbeitsfläche aufgespannt. Die Bearbeitungswerkzeuge können wiederum auf einfachste Weise angebracht, positioniert und wieder entnommen werden, ohne den Träger wechseln zu müssen und ohne dass die Gefahr besteht, dessen Oberfläche oder die Oberfläche des Arbeitselementes der Arbeitsmaschine zu beschädigen. Auf eine Klemmung des Trägers kann aber auch dann nicht ohne weiteres verzichtet werden, da ja für eine exakte Sicherung der Lage bzw. Positionierung des Bearbeitungswerkzeuges inklusive des Trägers Sorge getragen werden muß.

Die Verwendung von flachen Arbeitsflächen ist in unterschiedlichen Varianten möglich. Die flache Arbeitsfläche kann wie oben geschildert sowohl am Bearbeitungswerkzeug als auch an der Gegenfläche vorgesehen werden. Daher ergeben sich verschiedene Möglichkeiten von Produktionsmethoden für die bereits beschriebenen Arbeitsverfahren. Da das Bearbeitungswerkzeug nun sowohl auf einem zylindrischen Träger als auch auf einem ebenen Träger eingesetzt werden kann, ist es möglich nach folgenden Kombinationen zu arbeiten:
- zylindrisches Bearbeitungswerkzeug mit zylindrischer Gegenfläche
- zylindrisches Bearbeitungswerkzeug mit ebener Gegenfläche
- ebenes Bearbeitungswerkzeug mit zylindrischer Gegenfläche
- ebenes Bearbeitungswerkzeug mit ebener Gegenfläche
Die dazu erforderlichen Vorrichtungen ergeben sich aus den vorher beschriebenen Anordnungen.

Zu berücksichtigen ist, dass die Bewegungsarten von Arbeitsfläche und Gegenfläche dann unterschiedlich sein müssen. Bei einer Kombination von ebener Fläche mit zylindrischer Fläche, wird die jeweils ebene Seite oszillierend hin- und hergehend mit der rotierenden zylindrischen Gegenfläche in Kontakt gebracht. Der eigentliche Arbeitshub kann dabei jeweils nur in einer Richtung erfolgen, sodass die bogenförmigen zu bearbeitenden Stoffe auf einer Seite angelegt und auf der gegenüberliegenden Seite der Arbeitsmaschine entnommen werden können.

Die Anwendung der Vorrichtung nach der Erfindung ermöglicht demnach eine große Bandbreite an Bearbeitungsmöglichkeiten für unterschiedlichste Anwendungsgebiete.

Die Haftung der Bearbeitungswerkzeuge auf dem Träger kann durch flächenmäßig größere Ausdehnung der haftenden Oberfläche gegenüber dem Träger im Vergleich zu der eigentlichen Arbeitsoberfläche verbessert werden. Insbesondere kann bei Bearbeitungswerkzeugen mit einer nicht ferromagnetischen Arbeitsoberfläche eine dünne und ggf. großflächige Unterlage aus ferromagnetischem Material vorgesehen sein. Dieser Anordnung gestattet die Ausprägung von gleitenden Übergängen zwischen der Haftfläche und der Arbeitsoberfläche des Bearbeitungswerkzeuges. Dadurch lassen sich die verschiedensten Bearbeitungsvorgänge, wie z. B. das Eindrucken oder Beschichten verbessern.

Demgegenüber zeigt Fig. 4 ein Stanzblech 3 nach dem Stand der Technik mit etwa E-förmig angeordneten Stanzlinien. An den beiden Stimenden weist dieses Stanzblech 3 Spannschienen 9 auf, die in an sich bekannter Weise ausgestattet und daher lediglich schematisch angedeutet sind. Um die Stanzlinien zu schaffen, werden derartige Stanzbleche 3 üblicherweise über nahezu ihre gesamte Fläche, nämlich bis auf lediglich die Stanzlinien, abgeätzt, so dass der Arbeitsaufwand entsprechend der Größe des Stanzbleches 3 vergleichsweise groß ist, bezogen auf den tatsächlich wirksame, die Stanzlinien umgebende Flächenbereich des Stanzbleches 3.

## Patentansprüche

1. Vorrichtung zum Stanzen, Rillen, Perforieren, Prägen, Eindrucken und Beschichten von Papierwerkstoffen u. dgl., mit einem walzenförmigen Zylinder (1), einem Träger (2), welcher auf den Zylinder (1) aufspannbar ist und auf dessen Umfang wenigstens ein Bearbeitungswerkzeug (3) derart angeordnet ist, dass das Bearbeitungswerkzeug (3) lösbar haftend auf dem Zylinder (1) festgelegt ist und eine Arbeitsfläche aufweist, die einem dem Zylinder gegenüberliegenden weiteren Zylinder zugeordnet ist, wobei das Bearbeitungswerkzeug (3) auf seiner zum Zylinder (1) gerichteten Unterseite und / oder die Oberfläche des Trägers (2) haftfähig ausgestattet, wie beschichtet, ist
**dadurch gekennzeichnet,**
**dass** der Träger (2) folienartig ausgebildet ist, dass der Träger (2) die Arbeitsfläche des Zylinders (1) im wesentlichen vollflächig abdeckend an dem Zylinder (1) mittels vorhandener Spannschienen lösbar festspannbar ist, und dass die Haftfähigkeit durch Magnete erzielt ist.

2. Vorrichtung nach Anspruch 1,
**dadurch gekennzeichnet,**
**dass** die Haftfähigkeit durch eine Magnetfolie (6) erzielt ist.

3. Vorrichtung nach den Ansprüchen 1 oder 2,
**dadurch gekennzeichnet,**
**dass** der Träger (2) Magnete oder eine magnetische Schicht aufweist sowie darunter einen Unterbau (8) aus ferromagnetischem Material, wie Stahl.

4. Vorrichtung nach Anspruch 3,
**dadurch gekennzeichnet,**
**dass** der Unterbau (8) als Blechplatte oder Blechfolie ausgestaltet ist.

5. Vorrichtung zum Stanzen, Rillen, Perforieren oder Prägen von Papierwerkstoffen u. dgl.,
- mit einem Arbeitselement, auf dessen Arbeitsfläche wenigstens ein Bearbeitungswerkzeug angeordnet ist, wobei das Bearbeitungswerkzeug eine einer Arbeitsfläche eines weiteren Arbeitselementes gegenüberliegende Arbeitsfläche aufweist,
wobei weiterhin
- einem ersten ebenen Arbeitselement ein ebenfalls ebenes weiteres Arbeitselement zugeordnet ist, oder
- einem ersten zylindrischen Arbeitselement ein ebenes weiteres Arbeitselement zugeordnet ist, oder
- einem ersten ebenen Arbeitselement ein zylindrisches weiteres Arbeitselement zugeordnet ist,
und dass das Bearbeitungswerkzeug (3) lösbar haftend auf der Arbeitsfläche des ersten Arbeitselementes festgelegt ist, wobei das Bearbeitungswerkzeug (3) auf seiner zum ersten Arbeitselement gerichteten Unterseite und / oder die Oberfläche des Trägers (2) haftfähig ausgestattet, wie beschichtet, ist,
**dadurch gekennzeichnet,**
**dass** der Träger (2) folienartig ausgebildet ist, dass der Träger (2) das ebene oder zylindrische erste Arbeitselement dieses im wesentlichen vollflächig abdeckend lösbar aufspannbar ist, und dass die Haftfähigkeit durch Magnete erzielt ist.

6. Vorrichtung nach Anspruch 5,
**dadurch gekennzeichnet,**
**dass** die Haftfähigkeit durch eine Magnetfolie (6) erzielt ist.

7. Vorrichtung nach den Ansprüchen 5 oder 6,
**dadurch gekennzeichnet,**
**dass** der Träger (2) Magnete oder eine magnetische Schicht aufweist sowie darunter einen Unterbau (8) aus ferromagnetischem Material, wie Stahl.

8. Vorrichtung nach Anspruch 7,
**dadurch gekennzeichnet,**
**dass** der Unterbau (8) als Blechplatte oder Blechfolie ausgestaltet ist.

9. Vorrichtung nach einem oder allen der vorhergehenden Ansprüche,
**dadurch gekennzeichnet,**
**dass** das Bearbeitungswerkzeug ein Stanz-, Perforier-, Rill- oder Prägewerkzeug aus ferromagnetischem Material ist.

10. Vorrichtung nach einem oder allen der vorhergehenden Ansprüche,
**dadurch gekennzeichnet,**
**dass** das Bearbeitungswerkzeug ein Werkzeug in der Art einer Druckplatte zum Herstellen eines Eindruckes oder einer lokalen Beschichtung ist, und dass wenigstens die Rückseite des Bearbeitungswerkzeuges eine aus ferromagnetischem Material bestehende Schicht aufweist.

11. Vorrichtung nach Anspruch 10,
**dadurch gekennzeichnet,**
**dass** das Bearbeitungswerkzeug auf einer ferromagnetischen Folie oder einem ferromagnetischen Blech aufgebracht ist.

## Claims

1. Device for stamping, grooving, perforating, embossing, imprinting and coating paper materials and the like with a roller-shaped cylinder (1), a carrier (2) which can be tensioned on to the cylinder (1) and on its periphery at least one treatment tool (3) is arranged in such a fashion that the treatment tool (3) is fixed releasably adhering to the cylinder (1) and has a working surface which is coordinated with a further cylinder lying opposite the cylinder, wherein the working tool (3) on its underside directed towards the cylinder (1) and/or the surface of the carrier (2), is equipped adhesively, such as being coated, **characterised in that** the carrier (2) is constructed in the form of a foil, that the carrier (2) is releasably fixable substantially covering full surface the working surface of the cylinder (1) on the cylinder (1) by means of tensioning rails present, and that the adhesionability is achieved by magnets.

2. Device according to Claim 1, **characterised in that** the adhesion ability is achieved by a magnetic foil (6).

3. Device according to Claims 1 or 2, **characterised in that** the carrier (2) has magnets or a magnetic layer as well as thereunder a substructure (8) of ferromagnetic material such as steel.

4. Device according to Claim 3, **characterised in that** the substructure (8) is configured as a sheet metal plate or sheet metal foil.

5. Device for stamping, grooving, perforating or embossing paper materials and the like
- with a working element on the working surface of which at least one treatment tool is arranged, wherein the treatment tool has a working surface lying opposite a working surface of a further working element, wherein furthermore
- a first flat working element is coordinated to a likewise flat further working element, or
- a flat further working element is coordinated to a first cylindrical working element, or
- a cylindrical further working element is coordinated to a first flat working element,
- and that the treatment tool (3) is fixed releasably adhering on to the working surface of the first working element, wherein the treatment tool (3) on its underside directed to the first working element and/or the surface of the carrier (2) is equipped so that it can adhere, such as by being coated, **characterised in that** the carrier (2) is constructed in the fashion of a foil, that the carrier (2) can be releasably tensioned covering essentially the entire surface of the flat or cylindrical first working element, and that the adhesionability is achieved by magnets.

6. Device according to Claim 5, **characterised in that** the adhesion ability is achieved by a magnetic foil (6).

7. Device according to Claims 5 or 6, **characterised in that** the carrier (2) has magnets or a magnetic layer as well as thereunder a substructure (8) of ferromagnetic material such as steel.

8. Device according to Claim 7, **characterised in that** the substructure (8) is configured as a sheet metal plate or sheet metal foil.

9. Device according to one or all of the preceding Claims, **characterised in that** the treatment tool is a stamping, perforating, grooving or embossing tool of ferromagnetic material.

10. Device according to one or all of the preceding Claims, **characterised in that** the treatment tool is a tool of the type of a printing plate for manufacturing an imprint or a local coating and that at least the rear side of the treatment tool has a layer consisting of ferromagnetic material.

11. Device according to Claim 10, **characterised in that** the treatment tool is applied to a ferromagnetic foil or a ferromagnetic sheet.

## Revendications

1. Dispositif pour poinçonner, rainurer, perforer, estamper, empreindre et enduire des matériaux en papier et similaires, comportant un cylindre en forme de rouleau (1), un support (2) qui peut être monté sur le cylindre (1) et sur la circonférence duquel au moins un outil de traitement (3) est agencé de telle sorte que l'outil de traitement (3) est fixé sur le cylindre (1) par adhérence de manière amovible et présente une surface de travail qui est associée à un autre cylindre opposé au cylindre, l'outil de traitement (3) sur sa face inférieure orientée vers le cylindre (1) et/ou la surface du support (2) étant adhérent, comme enduit,
**caractérisé en ce que** le support (2) est en forme de feuille, **en ce que** le support (2) peut être fixé de manière amovible sur le cylindre (1) au moyen de glissières de serrage existantes en recouvrant essentiellement toute la surface de travail du cylindre (1) et **en ce que** l'adhérence est obtenue par des aimants.

2. Dispositif selon la revendication 1,
**caractérisé en ce que** l'adhérence est obtenue par une feuille magnétique (6).

3. Dispositif selon les revendications 1 ou 2,
**caractérisé en ce que** le support (2) présente des aimants ou une couche magnétique, ainsi que, au-dessous, une base (8) réalisée en un matériau ferromagnétique, tel que l'acier.

4. Dispositif selon la revendication 3,
**caractérisé en ce que** la base (8) est une plaque métallique ou une feuille métallique.

5. Dispositif pour poinçonner, rainurer, perforer ou empreindre des matériaux en papier et similaires,
- avec un élément de travail sur la surface de travail duquel au moins un outil de traitement est agencé, l'outil de traitement présentant une surface de travail opposée à une surface de travail d'un autre élément de travail,
- un autre élément de travail plat étant en outre associé à un premier élément de travail également plat ou
- un autre élément de travail plat étant associé à un premier élément de travail cylindrique ou
- un autre élément de travail cylindrique étant associé à un premier élément de travail plat,
et l'outil de traitement (3) étant fixé par adhérence de manière amovible sur la surface de travail du premier élément de travail, l'outil de traitement (3) sur sa face inférieure orientée vers le premier élément de travail et/ou la surface du support (2) étant adhérent, comme enduit,
**caractérisé en ce que** le support (2) est en forme de feuille, **en ce que** le support (2) peut être fixé de manière amovible en recouvrant le premier élément de travail plat ou cylindrique essentiellement sur toute sa surface et **en ce que** l'adhérence est obtenue par des aimants.

6. Dispositif selon la revendication 5,
**caractérisé en ce que** l'adhérence est obtenue par une feuille magnétique (6).

7. Dispositif selon les revendications 5 ou 6,
**caractérisé en ce que** le support (2) présente des aimants ou une couche magnétique, ainsi que, au-dessous, une base (8) réalisée en un matériau ferromagnétique, tel que l'acier.

8. Dispositif selon la revendication 7,
**caractérisé en ce que** la base (8) est une plaque métallique ou une feuille métallique.

9. Dispositif selon l'une quelconque ou toutes les revendications précédentes,
**caractérisé en ce que** l'outil de traitement est un outil de poinçonnage, de perforation, de rainurage ou d'impression en un matériau ferromagnétique.

10. Dispositif selon l'une quelconque ou toutes les revendications précédentes,
**caractérisé en ce que** l'outil de traitement est un outil du genre plaque de compression pour réaliser une empreinte ou une enduction locale et **en ce que** au moins la face arrière de l'outil de traitement présente une couche de matériau ferromagnétique.

11. Dispositif selon la revendication 10,
**caractérisé en ce que** l'outil de traitement est appliqué sur une feuille ferromagnétique ou sur une tôle ferromagnétique.
